# EUROPÄISCHE PATENTANMELDUNG

(11) **EP 2 138 659 A2**
(43) Veröffentlichungstag der Anmeldung: **30.12.2009**
(21) Anmeldenummer: 09163839.5
(22) Anmeldetag: 26.06.2009
(51) Int. Cl.: E05F 3/10

(54) **Dichtelement für einen Kolben eines Antriebs einer Tür oder dergl.**

(30) Priorität: 27.06.2008 DE 102008030059
(71) Anmelder: GEZE GmbH, 71229 Leonberg (DE)
(72) Erfinder: Alber, Hermann, 70792, Stuttgart (DE)

(57) **Zusammenfassung**

Es wird ein Dichtelement für einen Kolben eines Antriebs einer Tür oder dergl., beschrieben, wobei der Kolben in einem mit einer Hydraulikflüssigkeit gefüllten Aufnahmeraum verschiebbar angeordnet ist, und wobei das Dichtelement den Kolben gegenüber die Innenwandung des Aufnahmeraums führt und abdichtet. Das Dichtelement weist einen Tragkörper auf, in welchem Aussparungen zur Ausbildung von Stegen angeordnet sind.

## Beschreibung

Die Erfindung betrifft ein Dichtelement für den Kolben eines Antriebs einer Tür oder dergl. nach dem Oberbegriff des Anspruchs 1.

Aus der DE 198 08 292 A1 ist ein Türschließer zum manuellen oder - mittels einer Hydraulikpumpe - motorischen Öffnen eines Flügels einer Tür oder eines Fensters bekannt. Der Türschließer umfasst einen mit einer mit Hydraulikflüssigkeit gefüllten Aufnahmeraum, in welchem ein Kolben geführt ist, der zum Schließen des Flügels von einer Schließerfeder beaufschlagt ist. An dem Kolben sind Dichtelemente zur reibungsarmen Lagerung und/oder Führung des Kolbens angeordnet.

Die Dichtelemente können möglicherweise fertigungsbedingte Toleranzen nicht ausgleichen.

Der Erfindung liegt die Aufgabe zugrunde, ein kostengünstiges, verbessertes Dichtelement auszubilden.

Die Aufgabe wird durch die Merkmale des Anspruchs 1 gelöst.

Die Unteransprüche bilden vorteilhafte Ausgestaltungsmöglichkeiten der Erfindung.

Gattungsgemäße Antriebe für Türen, wie diese beispielsweise aus der vorstehend genannten DE 198 08 292 A1 bekannt sind, weisen einen Kolben und einen als Feder ausgebildeten Energiespeicher auf, welcher durch manuelles Öffnen oder durch einen motorischen Antrieb aufgeladen wird und der bewirkt, dass der Flügel nach dem Öffnen wieder in seine Geschlossenlage geführt wird. Bei Drehtüren werden dazu Antriebe eingesetzt, welche über ein gelenkig miteinander verbundenes Gestänge oder über einen in einer Gleitschiene durch einen Gleitstein geführten Gleitarm die Krafteinleitung auf die Tür bewirken.

Der Kolben wirkt mit einer Abtriebswelle zusammen, die mit dem Gleitarm oder dem Gestänge zur Betätigung des Flügels wirkverbunden und in einem mit einer Hydraulikflüssigkeit befüllten Aufnahmeraum angeordnet ist. Im Gehäuseprofil des Antriebs sind üblicherweise ein oder mehrere Kanäle angeordnet, welche ein Überströmen der Hydraulikflüssigkeit von einer Kolbenseite zur anderen ermöglichen, wobei zur Steuerung des Verhaltens des Antriebs Ventile in den Kanälen angeordnet sein können. Zur Abdichtung und Führung gegen die Innenwandung des Aufnahmeraums sind am Kolben im Bereich der stirnseitigen Enden Dichtelemente angeordnet. Die Dichtelemente können dabei gleich oder unterschiedlich ausgebildet sein.

Der Kolben weist dabei zur Aufnahme des Dichtelements einen im Durchmesser verjüngten Fortsatz auf. Das Dichtelement kann ringförmig ausgebildet sein. Es sind jedoch auch andere Kolbenquerschnitte, beispielsweise oval oder rechteckig, möglich, wobei das Dichtelement dann auch eine dementsprechende Form aufweist. Das Dichtelement kann vorteilhaft als ein kostengünstig im Spritzgussverfahren hergestelltes Kunststoffteil ausgebildet sein.

Das Dichtelement weist einen Tragkörper auf, welcher zur Aufnahme des Dichtelements auf dem Fortsatz des Kolbens dient. Um eine vorteilhaft hohe Elastizität des Dichtelements zu erhalten, weist der Tragkörper erfindungsgemäß Aussparungen zur Ausbildung von Stegen mit gleichmäßigen Wandstärken auf, wodurch das Dichtelement passgenau sowie verzugs- und spannungsfrei herstellbar ist. Am inneren Durchmesser des Tragkörpers können ein oder mehrere Rastelemente angeordnet sein, welche in korespendierende Ausnehmungen am Fortsatz des Kolbens eingreifen, um das Dichtelement am Kolben festzulegen.

Am äußeren Umfang des Dichtelements ist eine Dichtlippe angeordnet, die durch einen Freischnitt gegenüber dem Tragkörper beabstandet ist. Die Dichtlippe ist am Grund des Freischnittes mit dem Tragkörper verbunden. Durch den besonders tiefen Freischnitt ergibt sich vorteilhaft eine hohe Elastizität der Dichtlippe.

Die Dichtlippe ist nach außen gerichtet, wodurch die an der Dichtlippe ausgebildete Dichtfläche in unmontiertem Zustand des Dichtelements gegenüber der Mittelachse geneigt ist.

Nach erfolgter Montage des mit dem Dichtelement versehenen Kolbens im Aufnahmeraum befindet sich die Dichtlippe unter Spannung in Anlage mit der Innenwandung des Aufnahmeraums, wobei der Dichtbereich der Dichtlippe vorteilhaft dadurch vollflächig an der Innenwandung des Aufnahmeraums anliegt. Durch die hohe Passgenauigkeit und die optimale, flächige Anlage des Dichtbereichs unter Spannung wird eine verbesserte und kostengünstige Dichtung und Führung des Kolbens im Aufnahmeraum bewirkt, und Fertigungstoleranzen des Antriebs können ausgeglichen werden.

Im Nachfolgenden wird ein Ausführungsbeispiel in der Zeichnung anhand der Figuren näher erläutert.

Dabei zeigen:
- **Fig. 1**: einen Schnitt durch eine Kolben eines Antriebs mit einem angeordnetem Dichtelement;
- **Fig. 2**: eine Draufsicht auf das Dichtelement als Einzelteil;
- **Fig. 3**: den Schnitt A-A gemäß Fig. 2 durch das Dichtelement;
- **Fig. 4**: den vergrößerten Ausschnitt B eines Teilbereichs des Schnittes A-A gemäß Fig. 3;
- **Fig. 5**: eine weitere Darstellung des Ausschnitts B gemäß Fig. 4, jedoch mit Darstellung des Dichtelements in eingebautem Zustand des Kolbens, wobei sich das Dichtelement in Anlage mit der Innenwandung des Aufnahmeraums befindet.

In der Fig. 1 ist ein Kolben 2 eines manuellen oder automatischen Antriebs gezeigt. Der Kolben 2 weist zur Aufnahme eines Dichtelements 1 einen Fortsatz 3 auf, wobei das Dichtelement 1 den Kolben 2 gegen eine in der Fig. 1 nicht dargestellten Innenwandung 12 eines Aufnahmeraums für den Kolben 2 abdichtet und den Kolben 2 im Aufnahmeraum führt.

Die Figuren 2 bis 5 zeigen das Dichtelement 1 als Einzelteil, wobei das Dichtelement 1 ringförmig ausgebildet ist. Da auch andere Kolbenformen, beispielsweise oval oder rechteckig, möglich sind, kann das Dichtelement 1 auch dementsprechend unrund geformt sein. Das Dichtelement 1 kann dabei vorteilhaft als ein kostengünstig im Spritzgussverfahren hergestelltes Kunststoffteil ausgebildet sein.

Das Dichtelement 1 weist einen Tragkörper 6 zur Aufnahme des Dichtelements 1 auf dem Fortsatz 3 des Kolbens 2 auf. Am inneren Durchmesser weist der Tragkörper 6 mindestens ein Rastelement 11 auf, welches in mindestens eine korespendierende Ausnehmung am Fortsatz 3 des Kolbens 2 eingreift, um das Dichtelement 1 am Kolben 2 festzulegen. Um vorteilhaft eine hohe Elastizität des Dichtelements 1 zur Begünstigung des Verrastens mit dem Kolben 1 zu erhalten, weist der Tragkörper 6 erfindungsgemäß Aussparungen 8 zur Ausbildung von Stegen 9 auf. Durch die gleichmäßigen, relativ dünnen Wandstärken der Stege 9 wird ein passgenaues sowie verzugs- und spannungsfreies Dichtelement 1 geschaffen. Die inneren Stege 9 weisen zu den Aussparungen 8 hin gerichtete Kerben 10 auf, welche verhindern, dass bei Aufliegen einer Schließerfeder auf dem Tragkörper 6 die Aussparungen 8 gegenüber der Hydraulikflüssigkeit im Aufnahmeraum abgeschlossen sind, wodurch ein Druckunterschied zwischen dem Aufnahmeraum und den Aussparungen 8 ausgeglichen wird.

Am äußeren Umfang des Dichtelements 1 ist eine Dichtlippe 4 angeordnet, welche mit einem Freischnitt 7 gegenüber dem Tragkörper 6 beabstandet ist. Die Dichtlippe 4 ist lediglich am Grund des Freischnittes 7 mit dem Tragkörper 6 verbunden. Durch den sehr tiefen Freischnitt 7 ist die Elastizität des Dichtelement 1 in Bezug auf die Dichtlippe 4 weiter verbessert.

In der Fig. 4 ist eine vergrößerte Ansicht B des Schnitts gemäß Fig. 3 durch das Dichtelement 1 gezeigt, wobei die vorteilhafte Ausgestaltung der Dichtlippe 4 mit einem Dichtbereich 5, hier in nicht eingebautem Zustand des Dichtelements 1, gezeigt ist. Die Dichtlippe 4 ist nach außen gerichtet, wodurch der Dichtbereich 5 gegenüber dem Tragkörper 6 und somit gegenüber der Mittelachse des Kolbens 2 geneigt ist.

Nach erfolgter Montage des mit dem Dichtelement 1 versehenen Kolbens 2 in dem Aufnahmeraum kommt die Dichtlippe 4 unter Spannung in Anlage mit der Innenwandung 12 des Aufnahmeraums, wie es in der Fig. 5 gezeigt ist. Dabei kommt der Dichtbereich 5 der Dichtlippe 4 vorteilhaft vollflächig unter Spannung in Anlage mit der Innenwandung 12 des Aufnahmeraums, wodurch eine optimale Dichtwirkung und Führung des Kolbens 2 erreicht wird. Durch die vollflächige Anlage der Dichtlippe 4 werden fertigungsbedingte Toleranzen des Aufnahmeraums ausgeglichen.

### Liste der Referenzzeichen

- 1: Dichtelement
- 2: Kolben
- 3: Fortsatz
- 4: Dichtlippe
- 5: Dichtbereich
- 6: Tragkörper
- 7: Freischnitt
- 8: Aussparung
- 9: Steg
- 10: Kerbe
- 11: Rastelement
- 12: Innenwandung Aufnahmeraum

## Patentansprüche

1. Dichtelement (1) für einen Kolben (2) eines Antriebs einer Tür oder dergl., wobei der Kolben (2) in einem mit einer Hydraulikflüssigkeit gefüllten Aufnahmeraum verschiebbar angeordnet ist, und wobei das Dichtelement (1) den Kolben (2) gegenüber die Innenwandung (12) des Aufnahmeraums führt und abdichtet,
**dadurch gekennzeichnet,**
**dass** das Dichtelement (1) einen Tragkörper (6) aufweist, in welchem Aussparungen (8) zur Ausbildung von Stegen (9) angeordnet sind.

2. Dichtelement nach Anspruch 1,
**dadurch gekennzeichnet, dass** eine Dichtlippe (4) mittels eines Freischnittes (7) zum Tragkörper (6) beabstandet angeordnet ist.

3. Dichtelement nach Anspruch 2,
**dadurch gekennzeichnet, dass** die Dichtlippe (4) am Grund des Freischnittes (7) mit dem Tragkörper (6) verbunden ist.

4. Dichtelement nach Anspruch 2,
**dadurch gekennzeichnet, dass** die Dichtlippe (4) des Dichtelements (1) nach außen weist.

5. Dichtelement nach Anspruch 2,
**dadurch gekennzeichnet, dass** die Dichtlippe (4) einen Dichtbereich (5) aufweist, welcher in montiertem Zustand des Kolbens (2) mit Dichtelement (1) im Aufnahmeraum unter Spannung vollflächig an einer Innenwandung (12) des Aufnahmeraums anliegt.

6. Dichtelement nach Anspruch 1,
**dadurch gekennzeichnet, dass** das Dichtelement (1) Rastelemente (11) aufweist, welche mit korrespondierenden, an einem Fortsatz (3) des Kolbens (2) angeordneten Aussparungen zur Festlegung des Dichtelements (1) am Kolben (2) zusammenwirken.

7. Dichtelement nach Anspruch 1,
**dadurch gekennzeichnet, dass** an Stegen (9) Kerben (10) zum Ausgleich eines Druckunterschieds zwischen dem Aufnahmeraum und den Aussparungen (8) angeordnet sind.
